# FASCICULE DE BREVET EUROPEEN

(11) **EP 2 407 411 B1**
(45) Date de publication et mention de la délivrance du brevet: **27.03.2013**
(21) Numéro de dépôt: 11171546.2
(22) Date de dépôt: 27.06.2011
(51) Int. Cl.: B66B 5/00

(54) **Dispositif de déprise, pour le déblocage d'un ascenseur après fonctionnement du parachute en montée**
Lösevorrichtung zur Freigabe eines Aufzugs nach Einsatz des Fallschirms in aufsteigender Richtung
Unjamming device for unblocking a lift after the operation of the safety gear during upward operation

(30) Priorité: 15.07.2010 FR 1055770
(43) Date de publication de la demande: 18.01.2012
(73) Titulaire: OCTE, 28170 Chateauneuf en Thymerais (FR)
(72) Inventeur: Delatouche, Jean-Louis, 28600 LUISANT (FR)
(74) Mandataire: Laget, Jean-Loup

(56) Documents cités:
- EP-A1- 0 490 090
- EP-A1- 1 621 506
- EP-A1- 1 669 315
- EP-A2- 0 983 956
- DE-U1- 20 119 170

## Description

L'invention concerne un outil de déprise pour le déblocage d'un ascenseur après fonctionnement du parachute.

Lorsque la vitesse de déplacement d'un ascenseur dépasse une valeur de seuil, un parachute de sécurité est déclenché. Le guide vertical de l'ascenseur est alors mis en prise, entre un patin et une pièce métallique pivotante, jusqu'à l'arrêt de l'ascenseur qui reste bloqué sur son guide. Après intervention du service de sécurité, l'ascenseur doit être remis en fonctionnement et il faut d'abord débloquer le parachute, c'est-à-dire déplacer l'ascenseur dans le sens opposé à celui dans lequel a eu lieu le blocage pour assurer la déprise du guide. Une telle action de remise en fonctionnement est divulguée dans le document EP 0 983 956.

Lorsque le parachute a été déclenché alors que l'ascenseur était en descente, il suffit en général de solliciter le moteur d'entraînement dans le sens de la montée pour débloquer le parachute. Mais lorsque le parachute a été déclenché alors que l'ascenseur était en montée, le recours au moteur n'est pas possible et il faut prévoir une intervention humaine.

L'un des buts de l'invention est de proposer un dispositif de déprise, pour le déblocage d'un ascenseur après fonctionnement du parachute, qui soit simple et facile à mettre en oeuvre.

L'invention a pour objet un dispositif de déprise, pour le déblocage d'un ascenseur après fonctionnement du parachute en montée, caractérisé en ce qu'il comporte :
- un cavalier en appui sur l'étrier de cabine de l'ascenseur,
- un outil de déprise apte à se bloquer sur le guide de l'ascenseur, et
- une vis de manoeuvre apte à être vissée dans un taraudage de l'outil et à exercer une force sur le cavalier en vue de débloquer le parachute.

Avantageusement, l'outil de déprise comprend un corps d'outil en forme de U, une cale adaptée à la forme du guide et un galet de blocage sur le guide.

De préférence, le corps d'outil comporte, sur une aile, une rampe inclinée apte à recevoir le galet de blocage.

Avantageusement, le corps d'outil porte sur ladite aile une plaquette comportant une lumière oblongue de même inclinaison que la rampe et assurant le guidage d'un pion axial du galet.

De préférence, le corps d'outil comporte deux taraudages destinés à recevoir la vis de manoeuvre respectivement dans le cas d'un guide rond et d'un guide en T.

D'autres caractéristiques et avantages de l'invention ressortent de la description qui suit, faite avec référence au dessin annexé sur lequel on peut voir :
Fig. 1, une vue en perspective de l'avant d'un dispositif de déprise adapté à un guide rond pour ascenseur,
Fig. 2, une vue en perspective de l'arrière du dispositif de la fig. 1,
Fig. 3, une vue en perspective de l'avant d'un dispositif de déprise adapté à un guide en T,
Fig. 4, une vue en perspective de l'arrière du dispositif de la fig. 3,
Fig. 5, une vue de face du corps d'outil de déprise selon l'invention,
Fig. 6, une vue de dessus du corps d'outil de la fig. 5,
Fig. 7, une vue de face de la plaquette et du galet de blocage de l'outil de déprise selon l'invention,
Fig. 8, une vue de dessus de la cale de l'outil de déprise pour guide rond,
Fig. 9, une vue de dessus de la cale de l'outil de déprise pour guide en T.

Sur les fig. 1 et 2, le guide 1 de l'ascenseur est rond, et sur les fig. 3 et 4, le guide 2 est à section en T. Le dispositif de déprise est le même pour les deux guides 1 et 2. Il se compose d'un cavalier 3 et d'un outil de déprise 4, reliés par une vis de manoeuvre 5. L'outil de déprise 4 comprend un corps 6 (fig. 5 et 6), une plaquette 7 (fig. 7), une cale 8 pour guide rond (fig. 8), une cale 9 pour guide en T (fig. 9) et un galet de blocage 10. Le corps 6 a une forme en U avec la base du U traversée par deux taraudages 11, 12 destinés à recevoir la vis de manoeuvre 5 respectivement dans le cas d'un guide rond (fig. 1, 2) et d'un guide en T (Fig. 3, 4). L'outil de déprise peut aussi être utilisé sans les cales 8 et 9 dans le cas d'un guide rond de diamètre 60 mm. Dans cette configuration la vis de manoeuvre 5 sera vissée dans le taraudage 11.

L'une 13 des ailes du U présente une rampe 14 inclinée par rapport à la verticale et apte à recevoir le galet de blocage 10. L'autre aile 15 du U et la base du U présentent vers l'intérieur du corps 6, un évidement supérieur 16 et un évidemment inférieur 17, destinés à recevoir les bords des cales 8 et 9.

Sur la face d'extrémité de l'aile 13 du corps 6 est fixée une plaquette 7 présentant une lumière oblongue inclinée 18 dans laquelle est guidé un pion axial 19 du galet 10. Le galet 10 est cylindrique, il est en appui sur la rampe 14 qui a la même inclinaison que la lumière oblongue 18. Lorsque l'outil de déprise 4 est en position sur le guide 1 de l'ascenseur, le galet 10 est en appui d'une part sur la rampe 14, d'autre part sur le guide 1, la rampe 14 étant plus éloignée du guide 1 à son extrémité supérieure qu'à son extrémité inférieure.

L'outil de déprise 4 est mis en place de la façon suivante, en partant du fait que le cavalier 3 est déjà en appui sur l'étrier de cabine de l'ascenseur bloqué en montée par son parachute.

En fonction de la nature du guide 1, rond ou en T, la cale 8 ou la cale 9 est mise en place dans le corps d'outil 6, ses bords supérieur et inférieur étant insérés dans les évidements 16 et 17 correspondants. Dans le cas d'un guide rond de diamètre 60 mm aucune cale ne sera utilisée.

Le corps d'outil 6 est alors placé sur le guide 1 juste au dessus du cavalier 3, avec la pointe arrondie de la vis de manoeuvre 5 logée dans une cuvette prévue sur la partie supérieure du cavalier 3. La vis de manoeuvre 5 est dans le taraudage 11 en cas de guide 1 rond associé ou non à une petite cale 8, et dans le taraudage 12 en cas de guide en T associé à une grande cale 9. La vis de manoeuvre 5 est alors vissée dans le taraudage pour appliquer une force sur le cavalier 3. Au cours de ce vissage, la réaction exercée sur le corps d'outil 6 a tendance à le faire remonter le long du guide 1. Le galet 10 est alors coincé entre la rampe 14 et le guide 1 et assure le blocage du corps d'outil sur le guide 1. La force appliquée par la vis de manoeuvre 5 sur le cavalier 3, et par le cavalier 3 sur l'étrier de cabine arrive alors à débloquer le parachute qui reprend sa position d'attente et libère la cabine.

La vis de manoeuvre 5 n'étant plus en appui sur le cavalier 3, l'outil de déprise 4 peut être désolidarisé du guide 1 par percussion de haut en bas, ce qui libère le galet 10 et donc l'outil 4.

L'outil de déprise 4 est adapté au cas du guide rond comme au cas du guide en T par simple changement (ou suppression) de la cale (8 ou 9) et changement corrélatif du taraudage (11 ou 12).

## Revendications

1. Dispositif de déprise, pour le déblocage d'un ascenseur après fonctionnement du parachute en montée, **caractérisé en ce qu'**il comporte :
- un cavalier (3) en appui sur l'étrier de cabine de l'ascenseur,
- un outil de déprise (4) apte à se bloquer sur le guide (1) de l'ascenseur, et
- une vis de manoeuvre (5) apte à être vissée dans un taraudage de l'outil (4) et à exercer une force sur le cavalier (3) en vue de débloquer le parachute.

2. Dispositif de déprisse selon la revendication 1 **caractérisé en ce que** l'outil de déprise (4) comprend un corps d'outil (6) en forme de U, une cale (8, 9) adaptée à la forme du guide (1) et un galet (10) de blocage sur le guide (1).

3. Dispositif de déprise selon la revendication 2 **caractérisé en ce que** le corps d'outil (6) comporte sur une aile (13) une rampe inclinée (14) apte à recevoir le galet (10) de blocage.

4. Dispositif de déprise selon la revendication 3 **caractérisé en ce que** le corps d'outil (6) porte sur ladite aile (13) une plaquette (7) comportant une lumière oblongue (18) de même inclinaison que la rampe (14) et assurant le guidage d'un pion axial du galet (10).

5. Dispositif de déprise selon la revendication 2 **caractérisé en ce que** le corps d'outil (6) comporte deux taraudages (11, 12) destinés à recevoir la vis de manoeuvre (5) respectivement dans le cas d'un guide (1) rond et d'un guide (1) en T.

## Claims

1. A disengagement device for unjamming an elevator after operation of the parachute upon elevator ascent, **characterized in that** it includes:
- a staple (3) bearing upon the cabin yoke of the elevator,
- a disengagement tool (4) capable of being jammed on the guide (1) of the elevator, and
- a maneuvering screw (5) capable of being screwed into a tapping of the tool (4) and of exerting a force on the staple (3), with view to unjamming the parachute.

2. The disengagement device according to claim 1, **characterized in that** the disengagement tool (4) comprises a U-shaped tool body (6), a wedge (8, 9) adapted to the shape of the guide (1), and a jamming roller (10) on the guide (1).

3. The disengagement device according to claim 2, **characterized in that** the tool body (6) includes on a wing (13) a tilted ramp (14) capable of receiving the jamming roller (10).

4. The disengagement device according to claim 3, **characterized in that** the tool body (6) bears on said wing (13) a platelet (7) including an oblong lumen (18) with the same tilt as the ramp (14), and ensuring the guiding of an axial pin of the roller (10).

5. The disengagement device according to claim 2, **characterized in that** the tool body (6) includes two tappings (11, 12) intended to receive the maneuvering screw (5) in the case of a round guide (1) and of a T-shaped guide (1).

## Patentansprüche

1. Lösevorrichtung zur Freigabe eines Aufzugs nach Einsatz des Fallschirms in aufsteigender Richtung, **dadurch gekennzeichnet, dass** sie aufweist:
- einen Reiter (3), der sich auf dem Bügel der Aufzugkabine abstützt,
- ein Lösewerkzeug (4), das imstande ist, sich auf der Führung (1) des Aufzugs festzusetzen, und
- eine Stellschraube (5), die imstande ist, in ein Gewinde des Werkzeugs (4) geschraubt zu sein und eine Kraft auf den Reiter (3) auszuüben, um den Fallschirm freizugeben.

2. Lösevorrichtung nach Anspruch 1, **dadurch gekennzeichnet, dass** das Lösewerkzeug (4) einen U-förmigen Werkzeugkörper (6), einen an die Form der Führung (1) angepassten Keil (8, 9) und eine Klemmrolle (10) auf der Führung (1) umfasst.

3. Lösevorrichtung nach Anspruch 2, **dadurch gekennzeichnet, dass** der Werkzeugkörper (6) auf einem Flügel (13) eine geneigte Rampe (14) aufweist, die imstande ist, die Klemmrolle (10) aufzunehmen.

4. Lösevorrichtung nach Anspruch 3, **dadurch gekennzeichnet, dass** der Werkzeugkörper (6) auf dem Flügel (13) eine Platte (7) trägt, die ein Langloch (18) mit derselben Neigung wie die Rampe (14) aufweist und die Führung eines axialen Stifts der Rolle (10) sicherstellt.

5. Lösevorrichtung nach Anspruch 2, **dadurch gekennzeichnet, dass** der Werkzeugkörper (6) zwei Gewinde (11, 12) aufweist, die dazu bestimmt sind, die Stellschraube (5) jeweils im Fall einer runden Führung (1) und einer T-Führung (1) aufzunehmen.
